# EUROPÄISCHE PATENTSCHRIFT

(11) **EP 0 814 996 B1**
(45) Veröffentlichungstag und Bekanntmachung des Hinweises auf die Patenterteilung: **27.10.1999**
(21) Anmeldenummer: 96907259.4
(22) Anmeldetag: 12.03.1996
(51) Int. Cl.: B61L 5/10, B61L 5/06

(54) **WEICHENANTRIEB**
POINT SWITCH MECHANISM
MECANISME DE COMMANDE D'AIGUILLAGE

(30) Priorität: 17.03.1995 DE 19510851; 27.06.1995 DE 19525012
(43) Veröffentlichungstag der Anmeldung: 07.01.1998
(73) Patentinhaber: SIEMENS AKTIENGESELLSCHAFT, 80333 München (DE)
(72) Erfinder: SCHÖNING, Manfred, D-38104 Braunschweig (DE); EICHNER, Wilfried, D-38104 Braunschweig (DE); GÖTTLING, Jens, D-38304 Wolfenbüttel (DE); SATTLER, Uwe, D-38108 Braunschweig (DE)
(86) Internationale Anmeldenummer: DE9600499
(87) Internationale Veröffentlichungsnummer: WO9629227

(56) Entgegenhaltungen:
- DE-A- 3 228 759
- DE-C- 4 333 268
- SIGNAL UND DRAHT, JULI-AUG. 1981, DE, Bd. 73, Nr. 7-8, ISSN 0037-4997, Seiten 179-185, XP002009334 CZEHOWSKY J: "EIN NEUER WEICHENANTRIEB BEI DER DB "S 700 K""

## Beschreibung

Die Erfindung bezieht sich auf einen Weichenantrieb nach dem Oberbegriff des Patentanspruches 1. Ein solcher Weichenantrieb in nicht auffahrbarer Ausführung ist in der DE 31 06 708 C1 und in auffahrbarer Ausführung in der DE 31 06 704 C1 im einzelnen beschrieben. Dort nimmt die Umlenkeinrichtung für die Motordrehbewegung in eine translatorische Stellschieberbewegung, nämlich eine auf einer Spindel geführte Spindelmutter, zu Beginn jedes Umstellvorganges vor dem Einleiten von Stellkräften in den oder die Stellschieber ein Schaltlineal mit und rückt mit diesem Schaltlineal einen Sperrschieber aus seiner Verriegelungsposition, in der er u. a. das unbeabsichtigte Lösen eines mechanischen Verschlusses für den an die jeweils anliegende Weichenzunge angelenkten Stellschieber verhindert, aus. Nach dem Ausrücken des Sperrschiebers löst die Umlenkeinrichtung unter Einwirkung des Antriebsmotors des Verschluß und ist dann in der Lage, Stellkräfte in den oder die Stellschieber einzuleiten. Erreicht wird dieser Zwangslauf in der Sperrschieberbewegung und in der Verschlußauflösung dadurch, daß die Umlenkeinrichtung über eine Kulisse direkt am Schaltlineal angreift und während der Schaltlinealbewegung zu Beginn des Umstellvorganges hinsichtlich der Verschlußeinrichtung zunächst einen Leerweg ausführt. Erst wenn der verriegelte Sperrschieber ausgerückt ist, kommt die Umlenkeinrichtung in kraftschlüssigen Kontakt zum Kupplungs- oder Verschlußgehäuse, löst den noch vorhandenen Verschluß und verstellt dann den oder die Stellschieber.

Die DE 29 28 194 C2 offenbart einen auffahrbaren Weichenantrieb mit Außenverschluß, bei dem das Schaltlineal zum Ausrücken eingefallener Sperrschieber mit der Kulisse für die Mitnahme der Festhaltekupplung baulich vereinigt ist. Auch dort rückt die Umlenkeinrichtung zunächst den jeweils eingefallenen Sperrschieber aus, bevor sie nach Durchlaufen eines vorgegebenen Leerweges über die Festhaltekupplung auf den einzigen Stellschieber einwirken kann. Die Sperrschieber fallen bei diesem Weichenantrieb nicht nur in entsprechende Ausnehmungen eines Prüferschiebers ein und legen sich von der einen bzw. anderen Seite an die Festhaltekupplung an, sondern sie fallen auch in dafür vorgesehene Ausnehmungen des Stellschiebers ein; sie bewirken so eine zusätzliche mechanische Festhaltung und Überwachung des Stellschiebers.

Bei Weichen mit sehr großen Krümmungsradien, wie sie für Schnellfahrstrecken benötigt werden, genügt es nicht, die Weichenzungen über nur einen einzigen Antrieb zu bewegen, weil die Weichenzungen wegen ihrer großen Längen zu instabil sind und sich beim Einleiten von Stellkräften verbiegen würden. Die Weichenzungen solcher Weichen müssen zur Gewährleistung einer gleichbleibenden Spurweite mehrfach angetrieben und in ihren jeweiligen Endlagen festgehalten werden. Hierzu sieht die DE 35 11 891 A1 die Installation mehrerer getrennter Weichenantriebe entlang der Weichenzungen einer solchen Weiche vor. Die Weichenantriebe werden gemeinsam angeschaltet und gemeinsam auf das Erreichen der jeweils vorgegebenen Endlage überwacht, so daß diese Weiche mit mehreren Weichenantrieben vom Stellwerk her wie eine übliche Weiche mit nur einem Antrieb zu behandeln ist.

Ein Problem bei Hochgeschwindigkeitsweichen mit mehreren Antrieben besteht darin, daß die Antriebe abhängig von ihrem jeweiligen Einbauort unterschiedlichweite Stellhübe auszuführen haben. Um dies zu realisieren, sieht die aus der DE-Offenlegungsschrift bekannte Stell-Sicherungs- und Überwachungseinrichtung an Weichen für die einzelnen Antriebe unterschiedlich ausgebildete Stell- und Prüferschieber vor, d. h. Schieber, bei denen die Ausnehmungen für die Sperrschieber in jeweils unterschiedlichen Abständen angeordnet sind. Konkret vorgeschlagen werden dort Stell- und Prüferschieber, deren Länge in Abhängigkeit der jeweils auszuführenden Hübe eingestellt werden kann. Wie solche in ihrer Länge einstellbaren Stell- und Prüferschieber konstruktiv auszugestalten sind, ist nicht dargelegt; Anregungen hierzu kann der Fachmann der DE-PS 11 16 712 sowie den DE 32 28 759 A1 und 37 26 548 A1 entnehmen. Die Unterteilung der Stell- und Prüferschieber in mehrere gegeneinander verschiebbare oder gegeneinander verstellbare Teilschieber ist nicht nur konstruktiv aufwendig sondern auch bedenklich hinsichtlich der von den Schiebern aufzunehmenden Kräfte. Einstückige in sich starre und in ihren Abmessungen festgelegte Stell- und Prüferschieber sind mehrstückigen, gegeneinander einstellbaren Stell- und Prüferschiebern auf jeden Fall vorzuziehen. Im übrigen ist es so, daß es zur Realisierung unterschiedlichlanger Stellhübe nicht ausreicht, die Stell- und Prüferschieber konstruktiv zu verändern; vielmehr müssen regelmäßig auch weitere Elemente der Weichenantriebe konstruktiv verändert werden, um die gleiche Wirkung zu erzielen wie mit herkömmlichen Weichenantrieben. Wie u. a. aus der DE 31 06 704 C1 und der DE 31 06 708 C1 erkennbar ist, haben die Sperrschieber nämlich zusätzlich zu ihrer Funktion als von den Prüferschiebern gesteuerte Betätigungsmittel für die Antriebskontakte und als Festhalter für den Stellschieber auch noch die Funktion, das die Stellkraft auf den oder die Stellschieber übertragende Kuppelstück in seiner jeweils erreichten Endlage mechanisch festzuhalten und so zu verhindern, daß sich der Verschluß beim Befahren der Weiche durch stoßartige, von außen in den Antrieb eingebrachte Belastungen unbeabsichtigt lösen kann; dies ist erst möglich, wenn der jeweils verriegelnde Sperrschieber beim Reversieren des Antriebes oder beim Auffahren der Weiche in die entriegelnden Stellung ausgerückt worden ist. Soll diese Funktion auch noch bei längenverstellbaren Stell- und Prüferschiebern beibehalten werden, so müssen für die Antriebe unterschiedlich gestaltete Kupplungsstücke verwendet werden, gegen die sich die Sperrschieber anlegen. Dies alles macht es nicht sinnvoll, für Antriebe mit unterschiedlichen Stellhüben in ihrer Länge einstellbare Stell- und Überwachungsschieber zu verwenden.

Aus der Firmendruckschrift der Siemens AG, Bestellnummer F522/115 "Endlagenprüfer ELP 319", ist eine Einrichtung zum Überwachen der Endlage von Weichen mittels von den Weichenzungen gesteuerter Prüferschieber bekannt, die an beliebiger Stelle neben einer Weiche angeordnet sein kann und deshalb unterschiedlichlange Schieberhübe zu überwachen hat. Dies geschieht dort unter Verwendung immer gleicher Prüferschieber und unter Verwendung von Schaltkontakten zur Ereignismeldung, die von den Prüferschiebern betätigt werden. Der zu überwachende Schieberhub wird jeweils dadurch eingestellt, daß die Schaltkontakte in ihrer relativen Lage zu den beiden Prüferschiebern verändert werden. Bei einem größeren Schieberhub sind die Überwachungskontakte näher beieinander angeordnet als bei einem kürzeren Schieberhub. Dieser bekannte Endlagenprüfer zum Überwachen unterschiedlicher Schieberhübe bei mechanisch unveränderten Prüferschiebern vermittelt dem Fachmann Anregungen dahingehend, daß es möglich ist und zweckmäßig sein könnte, unterschiedliche Schieberhübe dadurch zu realisieren, daß bei unverändertem Schieberaufbau die relative Lage der Schalter bzw. ihrer Betätigungsorgane gegeneinander in sinnfälliger Weise verändert wird. Bezogen auf einen Weichenantrieb für unterschiedlichlange Stellhübe würde dies bedeuten, daß der Fachmann zum Steuern und Überwachen des Antriebs zwei voneinander völlig unabhängige Sperrschieberanordnungen vorsieht, die getrennt im Antriebsgehäuse auszurichten und festzulegen wären. Wie dies im einzelnen zu geschehen hat und insbesondere wie die Abstandssicherung der gegeneinander beweglichen Sperrschieberanordnungen bei unterschiedlichen Stellhüben zu gewährleisten ist, dafür kann der Fachmann der vorgenannten Firmendruckschrift keinerlei Hinweise entnehmen.

Aufgabe der vorliegenden Erfindung ist es, einen Weichenantrieb nach dem Oberbegriff des Patentanspruches 1 so weiterzubilden, daß mit ihm unterschiedlichlange Stellhübe ausführbar sind, ohne daß dazu unterschiedlich ausgeführte Stell- und Prüferschieber bereitzuhalten sind. Unterschiedliche Abstände zwischen den zusammenwirkenden Sperrschiebern zum Einsatz unterschiedlicher Stellhübe sollen sich ohne Meßarbeiten vor Ort nach einem vorgegebenen Schema leicht und zuverlässig einstellen lassen und der einmal eingestellte Abstand soll auch im rauhen Bahnbetrieb zuverlässig beibehalten bleiben.

Die Erfindung löst diese Aufgabe durch die kennzeichnenden Merkmale des Patentanspruches 1. Durch die Anordnung der Sperrschieber zwischen im Gehäuse vorgesehenen Führungen und das Einbringen von den verbleibenden Freiraum zwischen den Führungen ausfüllenden Distanzelementen ist es auf einfache Weise möglich, den Abstand zwischen den einzelnen Sperrschiebern durch Einfügen entsprechend dicker Distanzelemente einzustellen, wobei die zwischen den Führungen gehaltenen Distanzelemente auch eine nachträgliche ungewollte Veränderung des Abstandes zwischen den Sperrschiebern verhindern.

Vorteilhafte Ausgestaltungen und Weiterbildungen des erfindungsgemäßen Weichenantriebs sind in den Unteransprüchen angegeben.

Durch die Anwendung der Merkmale des Anspruches 2 lassen sich auf einfacher Weise unter Vervendung nur weniger Distanzelemente beliebige Abstände zwischen den Sperrschiebern einstellen.

Die Merkmale des Anspruches 3 beinhalten die Mittel zum Aufheben der Verriegelungen zu Beginn jedes Weichenumlaufs als Voraussetzung für die anschließende Stellschieberbewegung; die Länge des Schaltlineals ist dabei unabhängig von der Länge des jeweils auszuführenden Stellhubes. Das Ausrücken der Sperrschieber über das Schaltlineal erfolgt nach der Lehre des Anspruches 4, während sich das Kuppelstück für die Stellkraftübertragung entlang der antreibenden Spindel bewegt; der Ausrückvorgang muß beendet sein, bevor die Stellkraftkupplung gemäß Anspruch 5 gegen das Kupplungsgehäuse der Festhaltekupplung läuft.

Um die Geschwindigkeit der Stellbewegung zu verändern, kann der Antriebsmotor gemäß Anspruch 6 mit einem Getriebe versehen sein, das bedarfsweise mit Zahnrädern unterschiedlicher Zähnezahl zu bestücken ist. Zusätzlich oder unabhängig davon kann die Geschwindigkeit des Stellvorganges nach der Lehre des Anspruches 7 auch dadurch verändert werden, daß der Antriebsmotor als Drehstrommotor ausgebildet ist, der über steuerbare Frequenzumrichter zu betreiben ist.

Der Anspruch 8 benennt die Merkmale, die den Weichenantrieb auffahrbar machen.

Wenn der erfindungsgemäße Weichenantrieb sowohl links als auch rechts des Gleises eingebaut werden soll, ist es von Vorteil, wenn er dem Gleis jeweils die gleiche Seite zuwendet, weil dann der oder die Stellschieber nur an dieser Seite aus dem Gehäuse herauszuführen sind (kurze Gehäuselänge). Dies ist bislang mit herkömmlichen Antrieben aber nicht möglich, weil die Prüferschieber grundsätzlich auf der den Zungenspitzen zugewandten Seite neben dem Stellschieber anzuordnen sind und diese Anordnung beim Drehen des Antriebes um 180° verloren geht. Um ein solches Drehen des Antriebs zu erreichen, sieht die Erfindung nach der Lehre des Anspruches 9 vor, im Weichenantriebsgehäuse getrennte Führungen für Prüferschieber auf beiden Seiten des oder der Stellschieber anzuordnen und die Prüferschieber nur auf der Seite des oder der Stellschieber anzuordnen, die den Zungenspitzen näher liegt. Eine vorteilhafte konstruktive Ausgestaltung der Führungen ist im Anspruch 10 beschrieben. Für die bedarfsweise Verriegelung des in der einen oder anderen Führung gelagerten Prüferschieberpaares sieht die Erfindung gemäß Anspruch 11 eine besondere Ausgestaltung der hierfür erforderlichen getrennten Sperrschieberpaare vor, die sich gegeneinander abstützen und beim Beginn jedes Weichenumlaufs gemeinsam aus dem Lichtraumprofil der Führungen für die Prüferschieber ausgerückt werden; sie lösen dabei die Verriegelung, egal ob die Prüferschieber in der einen oder anderen Führung gelagert sind. Anspruch 12 benennt die Dimensionierung der Federn, die das Einfallen und Ausrücken der Sperrschieber in die bzw. aus den Ausnehmungen der Prüferschieber bewirken.

Für den bedarfsweisen Einbau eines Weichenantriebes zur einen oder anderen Seite eines Gleises hin mit unterschiedlichen Stirnseiten sieht Anspruch 13 vor, einen zweiten Satz von Distanzelementen bereitzuhalten, über den sich unterschiedlich lange Stellhübe zur anderen Seite des Antriebs ausführen lassen.

Die Ansprüche 14 und 15 beziehen sich auf die Anbringung des Weichenantriebes am Gleis. Bei Verwendung von Tragschwellen können dabei die Stell- und Prüfschieber geschützt innerhalb einer Tragschwelle angeordnet sein. Wegen des kompakten Aufbaus ist es sogar möglich, diesen gemäß Anspruch 16 ebenfalls innerhalb der Tragschwellen unterzubringen.

Die Erfindung ist nachstehend anhand eines in der Zeichnung dargestellten Ausführungsbeispieles näher erläutert. Das Ausführungsbeispiel zeigt in den Figuren 1 bis 4 mehrere Schnittdarstellungen durch einen Weichenantrieb mit Außenverschluß und in Figur 5 eine Einzelheit für das Ausrücken der Sperrschieber beim Anlaufen des Weichenantriebs. Im einzelnen zeigt Figur 1 einen senkrechten Schnitt durch den Antrieb, Figur 2 die Draufsicht auf das geöffnete Antriebsgehäuse und die Figuren 3 und 4 die eine und die andere Seitenansicht des aufgeschnittenen Antriebsgehäuses.

Das Antriebsgehäuse besteht aus einer vorzugsweise metallischen Wanne 1 und einem trittfesten und trittsicheren Deckel 2, die beide gemeinsam den Weichenantrieb aufnehmen. Ein beispielsweise als Drehstrommotor ausgeführter Elektromotor 3 bewegt über eine Getriebestufe mit dem Ritzel 4, dem Zwischenrad 5 und dem Großrad 6 einen Kugelgewindetrieb. Dieser besteht aus einer Spindel 7, einer auf der Spindel geführten, nicht dargestellten Spindelmutter und einer die Spindelmutter umfassenden einstellbaren Stellkraftkupplung 8. Beim Anlaufen des Antriebsmotors bewegt sich die die Spindelmutter umfassende, drehsicher längsgeführte Stellkraftkupplung 8 über einen Leerweg in Stellrichtung auf der Spindel 7, bis sie an einen Anschlag 9 bzw. 10 eines Kupplungsgehäuses 11 schlägt. Dieses Kupplungsgehäuse ist baulich vereinigt mit einer einstellbaren Festhaltekupplung 12, die über eine Rastung 13 kraft- und formschlüssig mit dem Stellschieber 14 des Antriebs verbunden ist. Nach dem Anschlagen der Stellkraftkupplung 8 gegen den Anschlag 9 des Kupplungsgehäuses 11 wird dieses in der dargestellten Lage des Antriebes nach links in Stellrichtung mitgenommen und bewegt dabei über die Festhaltekupplung 12 den Stellschieber 14 aus der einen dargestellten Endlage, in der sich der Stellschieber weitgehend im Antriebsgehäuse befindet, in die andere Endlage, in der er am weitesten aus dem Antriebsgehäuse ausgefahren ist. An das Ende des Stellschiebers sind über einen nicht dargestellten Außenverschluß ebenfalls nicht dargestellte, in Stellrichtung hin und her zu bewegende bewegliche Weichenteile, nämlich Weichenzungen oder ein bewegliches Herzstück, angeschlossen. Beim Rücklauf des Stellschiebers in die in der Zeichnung dargestellte Position durchläuft die Stellkraftkupplung 8 zunächst den freien Raum zwischen den Anschlägen 9 und 10 des Kupplungsgehäuses 11 und nimmt dann nach dem Auflaufen auf den Anschlag 10 den Stellschieber 14 über das Kupplungsgehäuse 11 und die Festhaltekupplung 12 mit. Die jeweils erreichte Endlage des Stellschiebers 14 und die jeweilige Lage der vom Stellschieber gesteuerten beweglichen Teile werden im Weichenantrieb überwacht und an eine Steuerstelle gemeldet. Wie die Überwachung im einzelnen erfolgt, wird später erläutert.

Zur Erzielung unterschiedlicher Stellschiebergeschwindigkeiten läßt sich die Abtriebsgeschwindigkeit der Getriebestufe durch Austauschen z. B. von Zwischenrad und Ritzel mindestens in Grenzen verändern. Eine andere, möglicherweise zusätzlich zu der Veränderung des Übersetzungsverhältnisses der Getriebestufe zur Anwendung kommende Möglichkeit zur Veränderung der Stellschiebergeschwindigkeit besteht darin, den Elektromotor als Drehstrommotor auszubilden und über steuerbare Frequenzumrichter zu betreiben.

Der aus der Spindel 7 und der nicht dargestellten Spindelmutter bestehende Kugelgewindetrieb ist über Rollenlager 15 und einen mit der Gehäusewanne verbundenen Zapfen 16 im Antriebsgehäuse quasi fliegend gelagert. Sowohl die Stellkraftkupplung 8 als auch die Festhaltekupplung 12 sind in Grenzen einstellbar ausgeführt. Bei der Festhaltekupplung 12 geschieht dies durch mehr oder weniger weites Eindrehen einer Gewindekappe 12.1 in das Kupplungsgehäuse 11 und die dadurch bewirkte Druckänderung der von der Kappe zusammengepreßten Tellerfedern. Die einstellbare Stellkraftkupplung 8 ist in der nicht vorveröffentlichten deutschen Patentanmeldung P 44 27 809 näher beschrieben. Die von der Stellkraftkupplung 8 aufbringbare Stellkraft liegt in bekannter Weise unterhalb der Festhaltekraft der Festhaltekupplung 12, um sicherzustellen, daß die Stellkraftkupplung beim Überschreiten der vorgegebenen Stellkraft durchdrehen kann, ohne daß die Festhaltekupplung den Stellschieber freigibt. Die Festhaltekupplung 12 spricht nur an und gibt den Stellschieber 14 frei, wenn die Weiche aufgefahren wird und dabei hohe Kräfte von außen her in den Weichenantrieb hineingetragen werden. Auf den Vorgang des Auffahrens einer Weiche wird später noch näher eingegangen.

Der Stellschieber 14 wird in an sich bekannter Weise in seinen beiden Endlagen kraft- und formschlüssig festgelegt. Hierzu dienen Sperrschieber 17 und 18, die in entsprechende Ausnehmungen 19 bzw. 20 des Stellschiebers 14 einfallen. Dies geschieht unter der Einwirkung von Schraubenfedern 21, 22; diese Schraubenfedern sind auf Führungsbolzen 23, 24 geführt, die über die Schraubenfedern gegen einen Anschlag an der Innenwandung der Gehäusewanne 1 anliegen. Auf der Gegenseite stützen sich die Schraubenfedern in Ausnehmungen 25 (Fig. 3) der Sperrschieber ab. In der dargestellten Endlage des Antriebs ist der Sperrschieber 17 unter der Einwirkung seiner Schraubenfeder 21 in die Ausnehmung 19 des Stellschiebers 14 eingefallen. Dabei hatte ein in Figur 3 dargestellter Antriebskontakt 26 seine Schaltstellung geändert und den Speisestromkreis für den Antriebsmotor unterbrochen. Wenn der Weichenantrieb auf noch zu erläuternde Weise in die jeweils andere Lage umgesteuert wird, wobei der Sperrschieber 17 aus der Ausnehmung 19 des Stellschiebers 14 ausgerückt wird und der Antriebskontakt 26 wieder umgesteuert wird, fällt der Sperrschieber 18 in die Ausnehmung 20 des Stellschiebers ein, sobald diese Ausnehmung mit der Längsachse des Sperrschiebers 18 fluchtet. Dabei wechselt dann ein dem Antriebskontakt 26 entsprechender Antriebskontakt, der vom Sperrschieber 18 gesteuert wird, seine Lage und unterbricht seinerseits den Speisestromkreis für den Antriebsmotor. Der Abstand der beiden Ausnehmungen 19 und 20 im Stellschieber gibt den maximal möglichen Stellhub des Antriebes vor und schließt auch die Verschlußwege ein.

Um nun diesen Stellhub bedarfsweise zu verringern, sieht die Erfindung vor, den gegenseitigen Abstand der beiden Sperrschieber 17 und 18 bedarfsweise zu verändern. Zu diesem Zweck sind die Sperrschieber zwischen senkrecht auf dem Stellschieber stehenden, in der Gehäusewanne 1 festgelegten Führungen 27 und 28 angeordnet, wobei der verbleibende Freiraum zwischen den Führungen und den Stellschiebern durch plane Distanzstücke 29 bis 32 ausgefüllt ist. Die Einbaulage des Sperrschiebers 17 direkt an der Führung 27 bleibt vornehmlich stets die gleiche. Wenn nun der vom Stellschieber 14 auszuführende Stellhub beispielsweise um die Dicke des Distanzstückes 29 gegenüber dem maximal möglichen Stellhub verkürzt werden soll, so wird dieses Distanzstück zwischen die beiden Stellschieber 17 und 18 eingefügt. Der Sperrschieber 18 ist dann zwischen den Distanzstücken 29 und 30 gelagert. Als Folge des Abstandes zwischen den beiden Sperrschiebern 17 und 18 wird der Stellhub um die Dicke des Distanzstückes 29 verkürzt, weil der Sperrschieber 18 bei einer Stellschieberbewegung von rechts nach links entsprechend früher in die Ausnehmung 20 des Stellschiebers einfällt als bei Anordnung direkt neben dem Sperrschieber 17.

Der Mindestabstand der beiden Führungen 27 und 28 voneinander ist gleich der Differenz zwischen dem vom Antrieb zu realisierenden größten und kleinsten Stellhub und der Breite der beiden Sperrschieber. Der Stellhub ist um so kleiner, je weiter die beiden Sperrschieber voneinander entfernt angeordnet sind. Die Distanzelemente sind wie auch die Sperrschieber und die Führungen plan ausgeführt, so daß sie satt aneinanderliegen und ein Arbeiten der Sperrschieber unabhängig von ihrer jeweiligen Lage zueinander gestatten, ohne daß es dabei zu irgendwelchen Verkantungen kommt. Für die Führung der Sperrschieber und für das gegenseitige Beabstanden der Sperrschieber kann eine Vielzahl beliebig dünner planer Distanzstücke verwendet sein. Vorteilhafter ist es jedoch, Distanzstücke unterschiedlicher Dicke zu verwenden, wie es auch im vorliegenden Ausführungsbeispiel der Fall ist. Ausgehend von einem Distanzstück 32 geringster Dicke sind die übrigen Distanzstücke jeweils doppelt so dick auszuführen wie das nächst dünnere Distanzstück. Auf diese Art und Weise läßt sich durch Einfügen entweder nur eines Distanzstückes oder mehrerer Distanzstücke zwischen die beiden Sperrschieber jeder beliebige Stellschieberhub einstellen und zwar einfach und zuverlässig. Dabei ist lediglich dafür zu sorgen, daß weder die Sperrschieber noch die Distanzelemente aus den Führungen herausfallen können, was durch entsprechende Formgebung dieser Elemente in Bezug auf die Antriebswanne oder in der Antriebswanne angeordneter Elemente unschwer möglich ist. Der einmal eingestellte Abstand zwischen den Sperrschiebern bleibt zuverlässig erhalten, kann aber jederzeit bei entsprechender Aufgabenstellung verändert werden, indem andere Distanzelemente aus der Reihe der zwischen den Führungen bereitgehaltenen Distanzelemente zwischen die Sperrschieber eingesetzt werden.

Zum Ausgleichen von Toleranzen ist es möglich, die Führungen 27 und 28 im Gehäuse justierbar anzubringen oder bedarfsweise ein zusätzliches steuerbares Distanzelement zwischen der Führung 27 und dem Sperrschieber 17 anzuordnen; diese Maßnahme beeinflußt den Abstand der Sperrschieber voneinander nicht und damit auch nicht die Länge des eingestellten Stellhubes.

Wenn der Weichenantrieb auf der jeweils anderen Seite eines Gleises zu installieren ist und wenn dabei der Stellschieber an der anderen Seite des Antriebsgehäuses herauszuführen ist, dann ist der Stellschieber um 180° gegenüber der dargestellten Anordnung zu drehen. Die Zuordnung der beiden Sperrschieber 17 und 18 zur eingefahrenen und ausgefahrenen Endlage des Antriebs ändert sich dann und die Distanzelemente sind dann links des Sperrschiebers 18 anzuordnen. Bedarfsweise können für das Einstellen des Stellhubes dort auch zusätzliche Distanzelemente bereitgehalten werden, wobei zur gemeinsamen Halterung dieser und der in der Zeichnung dargestellten Distanzelemente sowie der beiden Sperrschieber gemeinsame Führungen zu beiden Seiten dieser Anordnung vorgesehen sein können.

Neben dem Stellschieber 14 zum Hin- und Herbewegen eines Weichenelementes besitzt der erfindungsgemäße Weichenantrieb noch Prüferschieber 33, 34 die dazu dienen, die tatsächliche Lage der vom Stellschieber gesteuerten Weichenelemente an den Weichenantrieb zurückzumelden. Auf diese Weise soll der Bruch des Stellschiebers, die nicht mehr vorhandene Anlenkung des Stellschiebers an ein bewegliche Weichenelement oder der Bruch des Weichenelementes selbst erkannt werden. Zu diesem Zweck sind die Prüferschieber 33, 34 gelenkig mit einem zu bewegenden Weichenelement der Außenanlage verbunden. Sie werden ähnlich wie der Stellschieber im Antriebsgehäuse hin und her bewegt, allerdings nicht angetrieben vom Antriebsmotor wie der Stellschieber, sondern angetrieben von dem jeweils zu überwachenden Weichenelement. Die Prüferschieber 33, 34 haben wie auch der Stellschieber 14 einen rechteckigen Querschnitt und sind in der Lage, relativ große Kräfte zwischen den Weichenelementen und dem Weichenantrieb zu übertragen. Die dienen außer zur Lageüberwachung auch dazu, die angetriebenen Weichenelemente in ihren jeweiligen Endlagen festzuhalten und so eine vorgegebene Spurweite zwischen den Schienen einer Weiche zu gewährleisten.

In dem dargestellten Ausführungsbeispiel ist angenommen, daß nicht nur der Stellschieber 14 in eine seiner Endstellungen gelangt ist, sondern daß auch die von ihm bewegten Weichenzungen ihre vorgegebene Endlage einnehmen. Wenn dies so ist, befindet sich der an die anliegende Weichenzunge angelenkte Prüferschieber 33 in der dargestellten Lage. Gleichzeitig mit dem Einfallen der Nase 17.1 des Sperrschiebers 17 in die Ausnehmung 19 des Stellschiebers 14 ist dabei auch die Nase 17.2 dieses Sperrschiebers in eine dafür vorgesehene Ausnehmung 35 des Prüferschiebers 33 eingefallen. Die beiden Nasen 17.1 und 17.2 sind in dem Sperrschieber 17 baulich vereinigt. Mit dem gemeinsamen Einfallen der Nasen 17.1 und 17.2 in die zugehörigen Schieberausnehmungen war der Antriebskontakt 26 betätigt worden, der den Speisestromkreis für den antreibenden Elektromotor auftrennte. Der in der Zeichnung untenliegende Prüferschieher 34 überwacht derweil die Endlage der abliegenden Weichenzunge.

In der anderen Endlage des Antriebes kann der Sperrschieber 18 mit seiner Nase 18.1 nur dann in die Ausnehmung 20 des Stellschiebers 14 einfallen, wenn gleichzeitig auch die Nase 18.2 des Sperrschiebers in eine dafür vorgesehene Ausnehmung 37 des Prüferschiebers 33 einfallen kann. Diese Ausnehmung 37 ist in Längsrichtung des Prüferschiebers 33 erheblich breiter als durch die Breite der Nase 18.2 des Sperrschiebers 18 bedingt ist; hierauf wird später bei der Beschreibung des Auffahrvorganges näher eingegangen.

Zum Überwachen der beiden bewegbaren Weichenzungen in ihren anderen Endlagen dient eine in ihrer Formgebung der Ausnehmung 35 entsprechende Ausnehmung 36 im Prüferschieber 34, über die die dann anliegende Weichenzunge überwacht wird und eine entsprechend breite Ausnehmung 38 für die Überwachung der abliegenden Weichenzunge.

Beim Auffahren der durch den Weichenantrieb gesteuerten Weiche (nur möglich bei der Steuerung von Weichenzungen, nicht möglich bei der Steuerung eines Herzstückes) werden nach dem Lösen des Verschlusses von der Weichenseite her über den Stellschieber 14 erhebliche Kräfte in den Weichenantrieb eingeleitet. Sobald dabei die Festhaltekraft der Festhaltekupplung 14 überschritten wird, setzt sich der Stellschieber unter der Einwirkung der von außen auf ihn einwirkenden Kraft in die eine oder andere Richtung in Bewegung, in der vorliegenden Darstellung nach links. Dabei wird über Anlaufschrägen an der Nase 17.1 des Sperrschiebers 17 und entsprechende Anlaufschrägen an der Ausnehmung 19 des Stellschiebers der Sperrschieber 17 entgegen der Kraft der auf ihn wirkenden Andruckfeder 21 aus der Ausnehmung 19 ausgerückt. Während dieses Vorganges bewegt sich auch der an die abliegende Wei-chenzunge angelenkte Prüferschieber 34 um eine gewisse Wegstrecke. Damit es nicht zu Beschädigungen an Prüferschieber 34 und Sperrschieber 17 kommt, ist die Ausnehmung 38 des Prüferschiebers 34 so breit, daS der Prüferschieber sich bewegen kann, ohne dabei vom Sperrschieber 17 blockiert zu werden. Ist die Nase 17.1 des Sperrschiebers 17 schließlich aus der Ausnehmung 19 des Stellschiebers 14 vollständig ausgerückt, so hat der Sperrschieber 17 auch den Prüferschieber 34 vollständig freigegeben, so daß dieser der weiteren Bewegung der abliegenden Weichenzunge folgen kann. Mit dem Ausrücken des Sperrschiebers 17 bei abgeschaltetem Antriebsmotor wechselt der Antriebskontakt 26 seine Schaltstellung und meldet die eingetretene Störung im Zusammenwirken mit anderen Antriebskontakten an eine Überwachungseinrichtung, beispielsweise ein Stellwerk.

Ähnlich wie beim Auffahren der Weiche wird die Verriegelung des jeweils in den Stell- und in die Prüferschieber eingefallenen Sperrschiebers auch bei jeder Weichenumstellung gelöst. Hierzu dient ein von der Stellkraftkupplung 8 beim Anlaufen des Antriebs jeweils in Stellrichtung verfahrbares Schaltlineal 39 (Figur 5), das so gestaltet ist, daß es auf dem Weg der Stellkraftkupplung zwischen ihrer Ausgangsstellung zu Beginn eines Stellvorganges und dem Auftreffen auf den Anschlag 9 bzw. 10 des Kupplungsgehäuse 11 den jeweils in den Stell- und die Prüferschieber eingefallenen Sperrschieber 17, 18 aus den Ausnehmungen dieser Schieber ausrückt. Zu diesem Zweck ist das Schaltlineal 39 mit entsprechenden Anlaufschrägen 40, 41 versehen und die Sperrschieber 17 und 18 weisen senkrecht auf ihren Längsachsen und senkrecht auf den Längsachsen der Stell- und Prüferschieber stehende Rollen 42 bzw. 43 auf, gegen die die Anlaufschrägen 40 bzw. 41 des Schaltlineals 39 zu Beginn des Stellvorganges laufen und dabei das Ausrücken des jeweils eingefallenen Sperrschiebers veranlassen. Danach sind die beiden Schieber vollständig entsperrt, so daß der Stellschieber 14 über das Kupplungsgehäuse 11 und die Festhaltekupplung 12 motorisch in Stellrichtung bewegt werden und der Prüferschieber der jeweils vom beweglichen Weichenteil ausgeführten Bewegung folgen kann.

Abhängig von den äußeren Gegebenheiten einer Bahnanlage kann es notwendig sein, daß einzelne Weichenantriebe auf der einen Seite der Gleise und andere Antriebe auf der anderen Seite der Gleise anzuordnen sind. Dazu genügt es nicht, die Weichenantriebe entsprechend am Gleis anzuordnen. Vielmehr ist es so, daß die Prüferschieber grundsätzlich auf der Seite der Stellschieber anzuordnen sind, die den vom Stellschieber aus bewegbaren Zungenspitzen bzw. der bewegbaren Herzstückspitze zugeordnet sind. Diese Anordnung ließe sich erreichen, wenn man die Antriebe den Gleisen, abhängig von ihrem Einbauort links oder rechts davon, jeweils mit der einen oder anderen Frontseite zukehrt und die Stell- und Überwachungsschieber auf der einen oder anderen Seite des Antriebes aus dem Antriebsgehäuse herausführt. Dies führt jedoch zu konstruktiven Schwierigkeiten hinsichtlich der Lagerung der Stell- und Prüferschieber und es führt insgesamt zu einer Vergrößerung der Weichenantriebsgehäuse. Um nun einen Weichenantrieb bedarfsweise auf der einen oder anderen Seite eines Gleises anzuordnen, sieht eine vorteilhafte Ausgestaltung der Erfindung vor, grundsätzlich alle Weichenantriebe gleichartig auszuführen und sie so neben dem Gleis anzuordnen, daß sie dem Gleis stets die gleiche Frontseite zukehren. Um dabei die Prüferschieber immer an die Enden der beweglichen Weichenteile anzulenken, ist im Weichenantriebsgehäuse neben einer ersten Nut zum Führen von Prüferschiebern eine zweite entsprechende Nut auf der anderen Seite des Stellschiebers vorzusehen, in das die Prüferschieber einzusetzen sind, wenn der Weichenantrieb um 180° gedreht auf der anderen Seite des Gleises anzuordnen ist. In den Figuren 3 und 4 ist diese zusätzliche Nut 44 gut zu sehen. Für die Führung der in der einen oder anderen Nut unterzubringenden Prüferschieber sind in einer Deckplatte 45 verstellbar eingelassene Andruckbolzen 46 vorgesehen, welche die Prüferschieber am Boden der Nut halten.

Für das unmittelbare Verriegeln der bedarfsweise in die Nut 44 einzulegenden Prüferschiebern 33, 34 sind die Sperrschieber 17 und 18 nicht geeignet. Die Verriegelung der Prüferschieber dort geschieht mittelbar von den Sperrschiebern 17 und 18 über von ihnen betätigbare Verlängerungselemente, von denen in Figur 3 nur das Verlängerungselement 47 zu erkennen ist. Dieses Verlängerungselement ist zwischen dem Boden der Gehäusewanne 1 und einer Ausnehmung 48 des Sperrschiebers 17 in Verriegelungsrichtung verschiebbar gelagert. Das Verlängerungselement 47 steht unter der Einwirkung einer Schraubenfeder 49, die sich an einem Gehäuseteil abstützt und die das Verlängerungselement 47 entgegen der Verriegelungsrichtung des Sperrschiebers 17 gegen diesen andrückt. Das Verlängerungselement 47 und in entsprechender Weise das in Figur 3 hinter diesem Verlängerungselement angeordnete, vom Sperrschieber 18 steuerbare Verlängerungselement weist an seinem der Schraubenfeder 49 bzw. der entsprechenden dahinterliegenden Schraubenfeder zugekehrten Ende eine Ausgestaltung aus, die der der Nasen 17.2 bzw. 18.2 der Sperrschieber 17 und 18 entspricht. Diese Nasen greifen in genau der gleichen Weise in die bedarfsweise in der Nut 44 geführten Prüferschieber ein wie die entsprechenden Nasen 17.2 und 18.2 der Sperrschieber 17 und 18. Wird bei einem Weichenumlauf oder beim Auffahren der Weiche der in eine Ausnehmung des Stellschiebers 14 eingefallene Sperrschieber 17 bzw. 18 entgegen der Federkraft der auf ihn wirkenden Schraubenfeder 21 bzw. 22 aus dem Stellschieber ausgerückt, so löst sich dabei auch die Sperrung des bislang festgehaltenen Prüferschieber und zwar unabhängig davon, ob er in die linke oder rechte Nut eingelegt wurde. Bei Anordnung in der rechten Nut, wie in Figur 3 dargestellt, wird die Sperrung der Prüferschieber gelöst, weil die Nasen 17.1 und 17.2 bzw. 18.1 und 18.2 der Sperrschieber baulich vereinigt sind. Sind die Prüferschieber in der Nut 44 geführt, so wird ihre Sperrung ebenfalls gelöst, sobald der jeweils eingefallene Sperrschieber 17 bzw. 18 ausgerückt wird. Dabei wird dieser Sperrschieber in der Zeichnung nach rechts hin bewegt, wobei sich auch der Anschlag für das Verlängerungselement 47 bzw. das dahinterliegende Verlängerungselement nach rechts bewegt. Die Schraubenfeder 49 für das Verlängerungselement 47 bzw. die entsprechende Schraubenfeder für das in der Zeichnung dahinterliegende Verlängerungselemente bewegt das betreffende Verlängerungselemente dabei ebenfalls von links nach rechts, wobei die Nasen des bislang in die Prüferschieber eingefallenen Verlängerungselementes aus den entsprechenden Ausnehmungen der Prüferschieber ausgerückt werden. Das Einfallen der Verriegelungsnasen des Verlängerungselementes 47 bzw. des dahinterliegenden Elementes beim Sperren der Prüferschieber in die Prüferschieber erfolgt in entsprechender Weise beim Einfallen des Sperrschiebers 17 oder 18 in eine Ausnehmung des Stellschiebers. Dabei drückt die Schraubenfeder 21 bzw. 22 mittelbar über den Sperrschieber 17 bzw. 18 das Verlängerungselement 47 oder das hinterliegende Verlängerungselement nach links, wobei dessen Verriegelungsnase wieder in den Freiraum für die Aufnahme der Prüferschieber auf der linken Seite des Antriebs faßt. Um dies zu gewährleisten, muß die Andruckkraft der Schraubenfeder 21 bzw. 22 größer sein als die der Schraubenfeder 49 bzw. die entsprechend dahinterliegende Schraubenfeder. Über eine Ausnehmung 48 zwischen den Sperrschiebern und den Verlängerungsstücken wird erreicht, daS die Verlängerungselemente beim Entriegeln nicht den gleichen Riegelweg zurücklegen müssen wie die Sperrschieber; der Grund für die unterschiedlichen Riegelwege liegt in der unterschiedlichen Dimensionierung der Stell- und Prüferschieber und in dem begrenzten Raum für die Unterbringung der Verlängerungselemente.

Bei Verwendung von Verlängerungselementen zur Überwachung und Festhaltung von auf der anderen Seite des Stellschiebers geführten Prüferschiebern sind die Distanzelemente für die Sperrschieber entsprechend zu verlängern oder es sind zusätzliche Distanzelemente bereitzuhalten, die die Verlängerungselemente führen.

Der erfindungsgemäße Weichenantrieb kann bedarfsweise zum Umsteuern der Weichenzungen von Weichen oder auch zum Steuern beweglicher Herzstücke an Weichen verwendet sein. Er kann bedarfsweise auf der einen oder anderen Seite eines Gleises angeordnet werden und sein Stellhub läßt sich vor Ort auf jedes gewünschte Maß zwischen einem vorgegebenen maximalen und minimalen Stellhub zuverlässig und leicht einstellen, wobei der einmal eingestellte Stellhub sicher beibehalten wird. Der Weichenantrieb kann in an sich bekannter Weise frontseitig neben den Gleisen angeordnet sein, wobei seine Stell- und Prüferschieber jeweils zwischen zwei benachbarten Schwellen im Schwellenfach gefuhrt sind. Bei Verwendung von Tragschwellen können die Schieber auch in der Tragschwelle geführt sein; der Antrieb ist dann in Verlängerung der Tragschwellen anzuordnen oder er kann sogar wegen seiner kompakten Bauform innerhalb der Tragschwellen sitzen.

In dem in der Zeichnung dargestellten und vorstehend beschriebenen Ausführungsbeispiel der Erfindung ist der erfindungsgemäß ausgestaltete Weichenantrieb als auffahrbarer Antrieb mit Außenverschluß ausgeführt. Ein solcher Antrieb benötigt nur einen einzigen Stellschieber. Auch zum Steuern von beweglichen Herzstücken werden nur Antriebe mit einer einzigen Stellstange - allerdings in nicht auffahrbarer Ausführung - benötigt. Bei auffahrbaren Weichenantrieben mit Innenverschluß sind grundsätzlich zwei Stellschieber erforderlich, wobei der zum Steuern der jeweils abliegenden Weichenzunge verwendete, über die Festhaltekupplung mit definierter Kraft festgehaltene Stellschieber beim Auffahren über ein gesondertes Schaltlineal den Verschluß für die jeweils anliegende Weichenzunge löst, bevor der jeweils eingefallene Sperrschieber ausgerückt wird. Solche Antriebe unterscheiden sich von dem beschriebenen noch dadurch, daS die Stellschieber ausschließlich über den Verschluß, nicht aber über die Sperrschieber festgehalten werden.

Die Sperrschieber dienen außer zur Überwachung und Festhaltung der Prüferschieber und des Stellschieber (bei auffahrbaren Antrieben mit Außenverschluß oder bei nicht auffahrbaren Antrieben) auch dazu, das Kupplungsgehäuse 11 in der jeweiligen Antriebsendlage festzulegen. Auf diese Weise wird erreicht, daß selbst dann, wenn durch stoßartige Belastungen des Antriebes beim Befahren der Weiche die mechanischen Verschlußelemente entriegelt werden sollten, der Verschluß dennoch nicht gelöst werden kann, solange die Weiche nicht aufgefahren oder umgestellt wird; der die jeweils abliegende Weichenzunge verriegelnde Sperrschieber dient dabei als Anschlag für das Kupplungs- bzw. Verschlußgehäuse.

## Patentansprüche

1. Weichenantrieb mit mindestens einem Stellschieber (14) und einem Prüferschieber (33, 34), wobei der Prüferschieber mit zwei vom Abstand des auszuführenden maximalen Stellhubes abhängigen Ausnehmungen (35, 37) für quer zu seiner Längsachse bewegbare und unter Federkraft in die Ausnehmungen einfallende Sperrschieber (17, 18) zum Verriegeln mindestens des mindestens einen Prüferschiebers in seinen beiden Endlagen, und zum Verriegeln eines die Stellkraft auf den oder die Stellschieber übertragenden Kupplungsstücks (11) in den beiden Endlagen des Antriebs sowie zum mittelbaren Abschalten eines Motorstellstromes beim Erreichen einer neuen Endlage des Antriebes versehen ist,
**dadurch gekennzeichnet,**
daß die beiden Sperrschieber (17, 18) zwischen zwei senkrecht auf der bzw. den Stellschieberlängsachsen stehenden, in einem Weichenantriebsgehäuse (1, 2) festlegbaren Führungen (27, 28) gelagert sind, deren Abstand voneinander mindestens gleich der Differenz zwischen einem vom Antrieb zu realisierenden größten und kleinsten Stellhub Plus der Breite der beiden Sperrschieber ist,
daß der Freiraum zwischen den Führungen (27, 28) und den Sperrschiebern ausgefüllt ist durch plane Distanzstücke (29, 30, 31, 32) und
daß zur Verkürzung des größtmöglichen Stellhubes um einen vorgebbaren Betrag zwischen den beiden Sperrschiebern (17, 18) mindestens ein Distanzstück entsprechender Gesamtdicke angeordnet ist.

2. Weichenantrieb nach Anspruch 1,
**dadurch gekennzeichnet,**
daß die Distanzstücke (29, 30, 31, 32) unterschiedliche Dicke aufweisen, wobei die dickeren jeweils doppelt so dick sind wie das jeweils nächstdünnere.

3. Weichenantrieb nach Anspruch 1 oder 2, **dadurch gekennzeichnet,**
daß die Sperrschieber (17, 18) mit ihren Achsen senkrecht auf den Sperrschieberlängsachsen und senkrecht auf der bzw. den Stell- und Prüferschieberlängsachsen stehende Rollen (42, 43) aufweisen, über die zu Beginn jedes Stellvorganges mittels eines Schaltlineals (39) der jeweils verriegelnde Sperrschieber (17) in die entriegelte Stellung ausrückbar ist, bevor die Stellkraft in den oder die Stellschieber (14) einlenkbar ist.

4. Weichenantrieb nach Anspruch 3,
**dadurch gekennzeichnet,**
daß der Antriebsmotor (3) über einen Spindeltrieb auf eine Stellkraftkupplung (8) wirkt, die zu Beginn jedes Umstellvorganges bei noch eingefallenem Sperrschieber (17) vom Antriebsmotor in Stellrichtung des Antriebes verfahrbar ist und dabei - ggf. nach dem Lösen des Verschlusses - das Schaltlineal (39) zum Ausrücken des verriegelnden Sperrschiebers (17) betätigt.

5. Weichenantrieb nach Anspruch 4,
**dadurch gekennzeichnet,**
daß die Stellkraftkupplung (8) vom Antriebsmotor (3) her zwischen zwei Anschlägen (9, 10) des Kupplungsstückes (11) verfahrbar ist, das direkt oder über eine Festhaltekupplung (12) mit dem oder den Stellschiebern (14) verbunden ist.

6. Weichenantrieb nach einem der Ansprüche 4 oder 5,
**dadurch gekennzeichnet,**
daß dem Antriebsmotor (3) ein Getriebe mit mindestens einem austauschbaren Zahnrad (6) für unterschiedliche Zähnezahl zugeordnet ist, über das die Drehzahl der Spindel (7) und damit die Geschwindigkeit der Stellbewegung einstellbar sind.

7. Weichenantrieb nach einem der Ansprüche 4 bis 6, **dadurch gekennzeichnet,**
daß der Antriebsmotor (3) als Drehstrommotor ausgebildet ist, der zur Änderung der Drehzahl der Spindel (7) und damit der Geschwindigkeit der Stellbewegung über steuerbare Frequenzumrichter zu betreiben ist.

8. Weichenantrieb nach Anspruch 1 oder 2, **dadurch gekennzeichnet,**
daß die Sperrschieber (17, 18) für den Eingriff in den oder die Stellschieber (14) und daß die entsprechenden Ausnehmungen (19, 20) in dem oder den Stellschiebern Anlaufschrägen aufweisen, über die beim Auffahren der zugehörigen Weiche - ggf. nach dem Lösen des Verschlusses - der jeweils verriegelnde Sperrschieber (17) in die nicht verriegelnde Stellung ausrückbar ist.

9. Weichenantrieb nach einem der Ansprüche 1, 2 oder 8.
**dadurch gekennzeichnet,**
daß das Weichenantriebsgehäuse (1) zu beiden Seiten des bzw. der Stellschieber (14) Führungen zum Aufnehmen je eines Prüferschieberpaares aufweist, wobei abhängig vom Einbauort des Weichenantriebes auf der einen oder anderen Seite eines Gleises nur die jeweils den beweglichen Zungenspitzen bzw. den beweglichen Enden des Herzstuckes nächstliegende Führung ein Prüferschieberpaar aufnimmt.

10. Weichenantrieb nach Anspruch 9,
**dadurch gekennzeichnet,**
daS die Führungen für die Prüferschieberpaare als in einem Träger vorgesehene Nuten (44) ausgeführt sind, deren Breite der Breite eines Prüferschiebers (33, 34) entspricht, daß die beiden Schieber jedes Prüferschieberpaares in der Nut übereinanderliegen und daß die in der Nut geführten Prüferschieber über einstellbare Andruckbolzen (46) am Boden der Nut gehalten sind.

11. Weichenantrieb nach einem der Ansprüche 9 oder 10,
**dadurch gekennzeichnet,**
daß das Weichenantriebsgehäuse neben einem ersten, die zwei Sperrschieber (17, 18), die Distanzelemente (29, 30, 31, 32) und die Führungen (27, 28) beinhaltenden Sperrschieberblock mindestens zum Verriegeln eines auf der einen Seite des bzw. der Stellschieber geführten Prüferschieberpaares (33, 34) einen zweiten entsprechenden Sperrschieberblock (47) zum Verriegeln eines auf der anderen Seite des bzw. der Stellschieber geführten Prüferschieberpaares aufweist und daß die Sperrschieber dieses zweiten Sperrschieberblockes unter Federkraft (49) an den Sperrschiebern (17, 18) des ersten Sperrschieberblockes anliegen, wobei beide Sperrschieberpaare jeweils gemeinsam in die Führungen für die Prüferschieber einfallen zum Verriegeln von dort möglicherweise geführten Prüferschiebern (33, 34) und daß das über das Schaltlineal (39) gesteuerte erste Sperrschieberpaar (17, 18) beim Ausrücken das sich an ihm unter Federkraft abstützende zweite Sperrschieberpaar mitnimmt und damit dessen Ausrücken bewirkt.

12. Weichenantrieb nach Anspruch 11,
**dadurch gekennzeichnet,**
daß die Kraft der die Sperrschieber (17, 18) des ersten Sperrschieberblockes beaufschlagenden Federn (21, 22) größer ist als die entsprechende Kraft der die Sperrschieber des zweiten Sperrschieberblockes beaufschlagenden Federn (49).

13. Weichenantrieb nach einem der Ansprüche 1 und 2 oder 8 bis 12,
**dadurch gekennzeichnet,**
daß die beiden Führungen zur Aufnahme eines weiteren Satzes von Distanzstücken eingerichtet sind, der parallel zum ersten Satz auf der anderne Seite der Sperrschieber angeordnet ist.

14. Verwendung des Weichenantriebs nach einem der Ansprüche 1 bis 13,
**dadurch gekennzeichnet,**
daß der Antrieb stirnseitig neben einem Gleis angeordnet ist und daß sein bzw. seine Stellschieber (14) und sein bzw. seine Prüferschieber (33, 34) zwischen benachbarten Schwellen geführt sind.

15. Verwendung des Weichenantriebs nach einem der Ansprüche 1 bis 13,
**dadurch gekennzeichnet,**
daß der Antrieb stirnseitig neben einem Gleis angeordnet ist und daß sein bzw. seine Stellschieber (14) und seine Prüferschieber (33, 34) in einer Tragschwelle geführt sind.

16. Verwendung des Weichenantriebs nach Anspruch 15,
**dadurch gekennzeichnet,**
daß der Antrieb stirnseitig neben dem Gleis in einer Tragschwelle angeordnet ist.

## Claims

1. Point drive having at least one actuating slider (14) and one test slider (33, 34), the test slider being provided with two cutouts (35, 37), dependent on the distance of the maximum stroke to be executed, for retaining sliders (17, 18), which can move transverse to its longitudinal axis and drop into the cutouts under spring force, for locking at least the at least one test slider in its two end positions, and for locking a coupling piece (11), which transmits the actuating force onto the actuating slider or sliders, in the two end positions of the drive, as well as for indirectly switching off a motor actuating current when a new end position of the drive has been reached, characterized in that the two retaining sliders (17, 18) are mounted between two guides (27, 28) which are positioned perpendicularly on the longitudinal axis or axes of the actuating slider or sliders and can be fixed in a point drive housing (1, 2) and whose mutual spacing is at least equal to the difference between a maximum and minimum stroke to be implemented by the drive plus the width of the two retaining sliders, in that the free space between the guides (27, 28) and the retaining sliders is filled up by flat spacers (29, 30, 31, 32), and in that at least one spacer of appropriate total thickness is arranged between the two retaining sliders (17, 18) for the purpose of shortening the maximum stroke by a prescribable amount.

2. Point drive according to Claim 1, characterized in that the spacers (29, 30, 31, 32) have different thicknesses, the thicker ones being in each case twice as thick as the respectively next thinner one.

3. Point drive according to Claim 1 or 2, characterized in that the retaining sliders (17, 18) have rollers (42, 43) which are positioned with their axes perpendicular on the longitudinal axes of the retaining sliders and perpendicular on the longitudinal axis or axes of the actuating slider or sliders and test slider or sliders, and via which at the start of each actuating operation the respectively locking retaining slider (17) can be disengaged into the unlocked position by means of a switching straight edge (39) before the actuating force can be guided into the actuating slider or sliders (14).

4. Point drive according to Claim 3, characterized in that the drive motor (3) acts via a spindle drive on an actuating-force coupling (8) which can be moved in the actuating direction of the drive by the drive motor at the start of each repositioning operation with the retaining slider (17) still dropped in, and in so doing - if appropriate after release of the lock - actuates the switching straight edge (39) to disengage the locking retaining slider (17).

5. Point drive according to Claim 4, characterized in that the actuating-force coupling (8) can be moved by the drive motor (3) between two stops (9, 10) of the coupling piece (11) which is connected to the actuating slider or sliders (14) directly or via a retaining coupling (12).

6. Point drive according to either of Claims 4 or 5, characterized in that the drive motor (3) is assigned a gear having at least one exchangeable gearwheel (6) for different numbers of teeth, via which the rotational speed of the spindle (7) and thus the speed of the actuating movement can be set.

7. Point drive according to one of Claims 4 to 6, characterized in that the drive motor (3) is designed as a three-phase AC motor which is to be operated to change the rotational speed of the spindle (7) and thus the speed of the actuating movement via controllable frequency converters.

8. Point drive according to Claim 1 or 2, characterized in that the retaining sliders (17, 18) have run-on bevels for engaging in the actuating slider or sliders (14) and the corresponding cutouts (19, 20) have run-on bevels in the actuating slider or sliders, via which upon splitting of the associated point - if appropriate after release of the lock - the respectively locking retaining slider (17) can be disengaged into the non-locking position.

9. Point drive according to one of Claims 1, 2 or a, characterized in that on both sides of the actuating slider or sliders (14) the point drive housing (1) has guides for accommodating one test slider pair in each case, wherein, depending on the installation site of the point drive on one or other side of a track, only the guide which is respectively closest to the moveable switch tips or the moveable ends of the common crossing accommodates a test slider pair.

10. Point drive according to Claim 9, characterized in that the guides for the test slider pairs are designed as grooves (44) provided in a carrier, the width of which grooves corresponds to the width of a test slider (33, 34), in that the two sliders of each test slider pair are situated one above another in the groove, and in that the test sliders guided in the groove are held on the base of the groove via adjustable holding-down bolts (46).

11. Point drive according to one of Claims 9 or 10, characterized in that in addition to a first retaining slider block, comprising the two retaining sliders (17, 18), the spacer elements (29, 30, 31, 32) and the guides (27, 28), at least for locking a test slider pair (33, 34) guided on one side of the actuating slider or sliders, the point drive housing has a second corresponding retaining slider block (47) for locking a test slider pair guided on the other side of the actuating slider or sliders, in that the retaining sliders of this second retaining slider block bear under spring force (49) against the retaining sliders (17, 18) of the first retaining slider block, both retaining slider pairs in each case dropping jointly into the guides for the test sliders in order to lock test sliders (33, 34) possibly guided there, and in that, upon disengaging, the first retaining slider pair (17, 18), which is controlled via the switching straight edge (39), carries along the second retaining slider pair, which is supported on it under spring force, and thereby effects the disengagement thereof.

12. Point drive according to Claim 11, characterized in that the force of the springs (21, 22) acting on the retaining sliders (17, 18) of the first retaining slider block is greater than the corresponding force of the springs (49) acting on the retaining sliders of the second retaining slider block.

13. Point drive according to one of Claims 1 and 2 or 8 to 12, characterized in that the two guides are set up to accommodate a further set of spacers which is arranged parallel to the first set on the other side of the retaining sliders.

14. Use of the point drive according to one of Claims 1 to 13, characterized in that the drive is arranged with its end face next to a track, and in that its retaining slider or sliders (14) and its test slider or sliders (33, 34) are guided between neighbouring sleepers.

15. Use of the point drive according to one of Claims 1 to 13, characterized in that the drive is arranged with its end face next to a track, and in that its actuating slider or sliders (14) and its test sliders (33, 34) are guided in a supporting sleeper.

16. Use of the point drive according to Claim 15, characterized in that the drive is arranged with its end face next to the track in a supporting sleeper.

## Revendications

1. Mécanisme de manoeuvre d'aiguilles, comportant au moins un coulisseau (14) de réglage et un coulisseau (33, 34) vérificateur, le coulisseau vérificateur étant muni de deux évidements (35, 37), dépendant de la longueur de la course de réglage maximum à effectuer, pour des coulisseaux (17, 18) d'arrêt mobile transversalement à son axe longitudinal et s'engageant sous l'effet d'une force élastique dans les évidements, pour verrouiller au moins le au moins un coulisseau vérificateur en ses deux positions d'extrémité, et pour verrouiller une pièce (11) d'accouplement, transmettant la force de réglage au coulisseau de réglage ou aux coulisseaux de réglage, en les deux positions d'extrémité du mécanisme de manoeuvre, ainsi que pour arrêter indirectement un courant de réglage du moteur lorsqu'est atteinte une nouvelle position d'extrémité du mécanisme de manoeuvre,
caractérisé en ce que
les deux coulisseaux (17, 18) d'arrêt sont montés entre deux glissières (27, 28) qui sont perpendiculaires à l'axe longitudinal ou aux axes longitudinaux du coulisseau ou des coulisseaux de réglage, qui peuvent être fixés dans un boîtier (1, 2) de mécanisme de manoeuvre d'aiguilles et dont la distance de l'une à l'autre est au moins égale à la différence entre une course de réglage très grande et une course de réglage très petite à réaliser par le mécanisme de manoeuvre plus la largeur des deux coulisseaux d'arrêt,
en ce que l'espace libre entre les glissières (27, 28) et les coulisseaux d'arrêt est rempli par des pièces (29, 30, 31, 32) d'entretoisement planes, et,
en ce que, pour raccourcir la plus grande course de réglage possible d'une distance pouvant être prescrite, au moins une pièce d'entretoisement d'épaisseur totale correspondante est montée entre les deux coulisseaux (17, 18) d'arrêt.

2. Mécanisme de manoeuvre d'aiguilles suivant la revendication 1,
caractérisé en ce que
les pièces (29, 30, 31, 32) d'entretoisement ont des épaisseurs différentes, les plus épaisses étant deux fois plus épaisses que celles d'épaisseur immédiatement inférieure.

3. Mécanisme de manoeuvre d'aiguilles suivant la revendication 1 ou 2,
caractérisé en ce que
les coulisseaux (17, 18) d'arrêt ont des galets (42,43) dont les axes se trouvent perpendiculairement aux axes longitudinaux de coulisseaux d'arrêt et perpendiculairement à l'axe longitudinal ou aux axes longitudinaux des coulisseaux d'arrêt et des coulisseaux vérificateurs et par l'intermédiaire desquels, au début de chaque opération de réglage, le coulisseau (17) d'arrêt verrouillant peut, au moyen d'une règle (39) de commutation, être désenclenché à la position déverrouillée avant que la force de réglage ne puisse être envoyée au coulisseau (14) de réglage ou aux coulisseaux de réglage.

4. Mécanisme de manoeuvre d'aiguilles suivant la revendication 3,
caractérisé en ce que
le moteur (3) d'entraînement agit par l'intermédiaire d'une transmission à broche sur un accouplement (8) de force de réglage qui, au début de chaque opération de changement peut, lorsque le coulisseau (17) d'arrêt est encore engagé, être déplacé du moteur d'entraînement dans la direction de réglage du mécanisme de manoeuvre et - le cas échéant après le détachement de la fermeture - active la règle (39) de commutation pour désenclencher le coulisseau (17) de blocage verrouillant.

5. Mécanisme de manoeuvre d'aiguilles suivant la revendication 4,
caractérisé en ce que
l'accouplement (8) de force de réglage peut être éloigné du moteur (3) d'entraînement entre deux butées (9, 10) d'une pièce (11) d'accouplement qui est reliée au coulisseau (14) de réglage ou aux coulisseaux (14) de réglage directement ou par l'intermédiaire d'un accouplement de maintien.

6. Mécanisme de manoeuvre d'aiguilles suivant l'une des revendications 4 ou 5,
caractérisé en ce
qu'il est associé au moteur (3) d'entraînement un engrenage comportant au moins une roue (6) dentée remplaçable pour différents nombres de dents, par l'intermédiaire de laquelle la vitesse de rotation de la broche (7) et donc la vitesse du déplacement de réglage peuvent être réglées.

7. Mécanisme de manoeuvre d'aiguilles suivant l'une des revendications 4 à 6,
caractérisé en ce que
le moteur (3) d'entraînement est réalisé en moteur triphasé que l'on peut faire fonctionner par l'intermédiaire d'un changeur de fréquence pouvant être commandé afin de faire varier la vitesse de rotation de la broche (7) et donc la vitesse du déplacement de réglage.

8. Mécanisme de manoeuvre d'aiguilles suivant la revendication 1 ou 2,
caractérisé en ce que
les coulisseaux (17, 18) d'arrêt comportent, pour la prise dans le coulisseau (14) de réglage ou les coulisseaux (14) de réglage, et les' évidements (19, 20) correspondants comportent des biseaux d'arrivée dans le coulisseau de réglage ou les coulisseaux de réglage, par l'intermédiaire desquels, lors du talonnage de l'aiguille associée - le cas échéant après le détachement de la fermeture - le coulisseau (17) d'arrêt verrouillant peut être désenclenché à la position non verrouillante.

9. Mécanisme de manoeuvre d'aiguilles suivant l'une des revendications 1, 2 ou 8,
caractérisé en ce que
le boîtier (1) du mécanisme de manoeuvre d'aiguilles comporte de part et d'autre du coulisseau (14) de réglage ou des coulisseaux (14) de réglage des glissières pour recevoir chacune un couple de coulisseaux vérificateurs seule, en fonction de l'emplacement de montage du mécanisme de manoeuvre d'aiguilles sur l'un ou l'autre côté d'une voie, la glissière la plus proche des pointes d'aiguilles mobiles ou des extrémités mobiles du coeur recevant un couple de coulisseaux vérificateurs.

10. Mécanisme de manoeuvre d'aiguilles suivant la revendication 9,
caractérisé en ce que
les glissières pour les couples de coulisseaux vérificateurs sont réalisées en rainures (44) ménagées dans un support, dont la largeur correspond à la largeur d'un coulisseau (33, 34) vérificateur, en ce que les deux coulisseaux de chaque couple de coulisseaux vérificateurs sont superposés dans la rainure et en ce que les coulisseaux vérificateurs guidés dans la rainure sont maintenus au fond de la rainure par l'intermédiaire d'une tige (46) d'application d'une pression pouvant être réglée.

11. Mécanisme de manoeuvre d'aiguilles suivant l'une des revendications 9 ou 10,
caractérisé en ce que
le boîtier du mécanisme de manoeuvre d'aiguilles comporte, outre un premier bloc de coulisseau d'arrêt, comprenant deux coulisseaux (17, 18) d'arrêt, les éléments (29, 30, 31, 32) d'entretoisement et les glissières (27, 28), servant au moins à verrouiller un couple (33, 34) de coulisseaux vérificateurs guidés de l'un des côtés du coulisseau de réglage ou des coulisseaux de réglage, un deuxième bloc (47) de coulisseau d'arrêt correspondant, servant à verrouiller un couple de coulisseaux vérificateurs guidés de l'autre côté du coulisseau de réglage ou des coulisseaux de réglage, et en ce que les coulisseaux d'arrêt de ce deuxième bloc de coulisseaux d'arrêt s'appliquent sous l'effet d'une force (49) élastique aux coulisseaux (17, 18) de blocage du premier bloc de coulisseaux d'arrêt, les deux couples de coulisseaux d'arrêt s engageant chaque fois ensemble dans les glissières pour les coulisseaux vérificateurs pour verrouiller des coulisseaux (33, 34) vérificateurs qui sont possiblement guidés, et en ce que le premier couple (17, 18) de coulisseaux de blocage commandé par l'intermédiaire de la règle (39) de commutation entraîne, lors du désenclenchement du deuxième couple de coulisseaux d'arrêt prenant appui sur lui sous l'effet d'une force élastique et provoque donc son désenclenchement.

12. Mécanisme de manoeuvre d'aiguilles suivant la revendication 11,
caractérisé en ce que
la force des ressorts (21, 22) à laquelle sont soumis les coulisseaux (17, 18) d'arrêt du premier bloc de coulisseaux d'arrêt est plus grande que la force correspondante des ressorts (49) à laquelle sont soumis les coulisseaux d'arrêt du deuxième bloc de coulisseaux d'arrêt.

13. Mécanisme de manoeuvre d'aiguilles suivant l'une des revendication 1 et 2 ou 8 à 12,
caractérisé en ce que
les deux glissières sont ménagées pour recevoir un jeu supplémentaire de pièces d'entretoisement qui est monté parallèlement au premier jeu, sur l'autre côté des coulisseaux d'arrêt.

14. Utilisation du mécanisme de manoeuvre d'aiguilles suivant l'une des revendications 1 à 13,
caractérisé en ce que
le mécanisme de manoeuvre est monté côté frontal à côté d'une voie et en ce que son coulisseau (14) de réglage ou ses coulisseaux (14) de réglage et son coulisseau vérificateur ou ses coulisseaux (33, 34) vérificateurs sont montés entre des traverses voisines.

15. Utilisation du mécanisme de manoeuvre d'aiguilles suivant l'une des revendications 1 à 13,
caractérisé en ce que
le mécanisme de manoeuvre est monté côté frontal à côté d'une voie et en ce que son coulisseau (14) de réglage ou ses coulisseaux (14) de réglage et son coulisseau vérificateur ou ses coulisseaux (33, 34) vérificateurs sont guidés dans une traverse de support.

16. Utilisation du mécanisme de manoeuvre d'aiguilles suivant la revendication 15,
caractérisé en ce que
le mécanisme de manoeuvre est monté côté frontal à côté de la voie dans une traverse de support.
